# EUROPÄISCHE PATENTSCHRIFT

(11) **EP 0 649 363 B1**
(45) Veröffentlichungstag und Bekanntmachung des Hinweises auf die Patenterteilung: **01.05.1996**
(21) Anmeldenummer: 93912935.9
(22) Anmeldetag: 09.06.1993
(51) Int. Cl.: B25C 5/02, B25C 5/16

(54) **HEFTKLAMMERGERÄT**
STAPLER
AGRAFEUSE

(30) Priorität: 04.07.1992 DE 4222003
(43) Veröffentlichungstag der Anmeldung: 26.04.1995
(73) Patentinhaber: Louis Leitz KG, D-70469 Stuttgart (DE)
(72) Erfinder: GROCH, Hans-Werner, D-70327 Stuttgart (DE)
(74) Vertreter: Wolf, Eckhard, Dr.-Ing.
(86) Internationale Anmeldenummer: EP9301464
(87) Internationale Veröffentlichungsnummer: WO9401252

(56) Entgegenhaltungen:
- DE-U- 8 710 524
- GB-A- 2 128 127
- US-A- 2 724 832

## Beschreibung

Die Erfindung betrifft ein Heftklammergerät mit einem an einem Bodenteil begrenzt verschwenkbaren Klammermagazin zur Aufnahme von paketweise hintereinander aufgereihten, mit ihren Seitenschenkeln zwischen Seitenwänden des Klammermagazins geführten Heftklammern, und mit einem in einer Schubführung des Klammermagazins geführten, vorzugsweise als gebogenes Blechteil ausgebildeten, mit den Stirnkanten zweier zueinander paralleler, gegen die Seitenwände des Klammermagazins anliegender Schieberschenkel gegen die Seitenschenkel des im Klammermagazin befindlichen Heftklammerpakets unter der Einwirkung einer Feder anschlagbaren und mittels eines Zugmechanismus von diesem entgegen der Kraft der Feder abhebbaren Klammerschieber.

Ein derartiges als Oberlader ausgebildetes Heftklammergerät ist aus der GB-A-2 128 127 bekannt.

Bei als Oberlader ausgebildeten Heftklammergeräten werden die im Klammermagazin befindlichen Heftklammern mit Hilfe des Klammerschiebers unter der Einwirkung der Feder in Richtung Magazinkopf geschoben, so daß im Magazinkopf immer eine Heftklammer zum Ausstoßen durch einen Treiber bereitsteht. Zum Nachfüllen wird das Oberteil des Heftklammergeräts um die Querachse in eine um 180° aufgeklappte Ladestellung geklappt und dabei der Klammerschieber entgegen der Federkraft in der Schubführung des Klammermagazins mitgenommen.

Der Schieberrückzug erfolgt dabei entweder über eine Zugfeder oder eine Zuglasche. Im letzteren Falle weist der Klammerschieber Anschlaglappen auf, die nach oben über die Oberkante der in das Magazin eingelegten Heftklammern überstehen. Dadurch wird erreicht, daß die in einer seitlichen Führung der Magazinwände geführte Zuglasche oberhalb der Heftklammern beim Öffnen des Oberteils den Klammerschieber erfassen und von den Heftklammern abheben kann. Andererseits ist eine Magazinabdeckung vorgesehen, die als Niederhalter für die Heftklammern im Klammermagazin dient. Um die Niederhaltung der Heftklammern möglichst außen an der Abbiegung des Klammerstegs ansetzen zu können, ist es erwünscht, daß der Schieber und seine nach oben überstehenden Anschlaglappen relativ dünnwandig ausgeführt sind. Der Klammerschieber des gattungsgemäßen Heftklammergeräts weist einen im wesentlichen umgekehrt U-förmigen Querschnitt mit einer Oberwand und zwei einander gegenüberliegenden glatten Schieberschenkeln auf. Da der Klammerschieber die Aufgabe hat, die hintereinander aufgereihten Heftklammern an ihren Schenkeln in Richtung Magazinkopf zu drücken, besteht bei dünnwandiger Ausbildung des Klammerschiebers die Gefahr, daß es im rückwärtigen Bereich des Klammerpakets zu einem Verkeilen zwischen den Schieberschenkeln und den Klammern kommt. In diesem Fall kann es zu Störungen im Klammertransport und damit zu einer Fehlfunktion des Heftgeräts kommen.

Ebenfalls bekannt (DE-U-8 710 524) ist eine Ausführungsform eines Magazins eines Eintreibgeräts zur Aufnahme von Befestigungsmitteln, bei welchem ein Schieber vorgesehen ist, dessen einer, längerer Schieberschenkel eine Kröpfung aufweist. Im Unterschied zum Anmeldungsgegenstand ist das bekannte Magazin so ausgebildet, daß es sowohl Heftklammern als auch Nägel verarbeiten kann. Zu diesem Zweck ist der Schieber (zusammen mit dem inneren Träger) in dem Führungskanal des Magazins so quer verschiebbar angeordnet, daß es in der einen Funktionsstellung (Klammertransport) mit seiner nach dem Schieberäußeren weisenden Kröpfung in eine Seitennut und in seiner anderen Funktionsstellung (Nageltransport) mit seinem kürzeren Schieberschenkel in eine Führungsaussparung der Magazinwand eingreift. Beim Klammertransport, auf den es gemäß der Erfindung gerade ankommt, kommt der Kröpfung ausschließlich eine Führungsfunktion zu. Eine Anregung zur Querverformung beider Schieberschenkel in Richtung Schenkelinneres ist jedoch dieser Schrift nicht entnehmbar.

Ausgehend hiervon liegt der Erfindung die Aufgabe zugrunde, ein Heftklammergerät der eingangs genannten Gattung zu entwickeln, bei welchem auch mit einem dünnwandigen Klammerschieber und unter Berücksichtigung der bei der Herstellung von Heftklammern auftretenden Maßtoleranzen ein zuverlässiger Klammertransport gewährleistet ist.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den abhängigen Ansprüchen.

Die erfindungsgemäße Lösung geht von dem Gedanken aus, daß die für einen zuverlässigen Schieberanschlag maßgeblichen effektiven Querabmessungen der gegen die Klammerschenkel anschlagenden Stirnkanten des Schiebers bei dünnwandigem Material durch eine Querverformung vergrößert werden können.

Um dies zu erreichen, wird gemäß der Erfindung vorgeschlagen, daß die Schenkel des Klammerschiebers zumindest im Bereich ihrer Stirnkanten eine Querverformung aufweisen. Bei einem als gebogenes Blechteil ausgebildeten Klammerschieber kann die Querverformung als Prägung ausgebildet werden, die nach dem Inneren der Schieberschenkel und damit nach dem Magazininneren weist. Die Prägung weist dabei zweckmäßig eine dem 0,5- bis 2-fachen der Materialstärke entsprechende Tiefe auf, so daß die für den Schenkelanschlag maßgeblich effektive Querabmessung der Stirnkanten dem 1,5- bis 3-fachen der Materialstärke entspricht.

Eine bevorzugte Ausgestaltung der Erfindung sieht vor, daß die Querverformung im Bereich der Stirnkante die Gestalt einer Auswölbung oder Kröpfung aufweist, die sich über 1/3 bis 2/3 der Schenkellänge erstreckt.

Gemäß einer weiteren vorteilhaften Ausgestaltung der Erfindung weist der Klammerschieber ein durch die Schenkel und einen die Schenkel miteinander verbindenden Steg begrenztes, im wesentlichen U-förmiges Profil auf, wobei die Schenkel einen durch die Stirnkanten begrenzten stirnseitigen Vorsprung aufweisen, dessen Höhe zweckmäßig dem 1- bis 5-fachen der Materialstärke entspricht. Die Prägung erstreckt sich vorteilhafterweise über die gesamte Höhe des Vorsprungs. Damit kommt der Prägung eine zusätzliche Aussteifungsfunktion zu. Grundsätzlich ist es möglich, die Prägung auch über einen größeren Teil der Schieberlänge oder über die gesamte Schieberlänge zu erstrecken.

Für Oberladergeräte mit Laschenrückzug ist vorteilhafterweise je ein in der Schenkelebene im Abstand von der Stirnkante über die Oberkante der Schenkel überstehender Anschlaglappen vorgesehen, der einen zur Stirnseite weisenden Anschlag für das als Zuglasche ausgebildete Zugorgan aufweist.

Im folgenden wird die Erfindung anhand eines in der Zeichnung in schematischer Weise dargestellten Ausführungsbeispiels näher erläutert. Es zeigen
- Fig. 1: einen Schnitt durch ein als Oberlader mit Laschenrückzug ausgebildetes Heftklammergerät;
- Fig. 2a bis c: eine Seitenansicht, eine Stirnseitenansicht und eine Draufsicht eines Klammerschiebers für das Heftklammergerät nach Fig. 1.

Das in der Zeichnung dargestellte Heftklammergerät besteht im wesentlichen aus einem langgestreckten, in seinem vorderen Bereich eine Amboßplatte 10 aufweisenden und in seinem rückwärtigen Bereich einen Lagerbock 12 tragenden Bodenteil 14, einen am Lagerbock 12 um eine Querachse 16 entgegen der Kraft einer Feder begrenzt verschwenkbaren Klammermagazin 22, einem in einer Schubführung 24 des Klammermagazins 22 geführten, in Richtung Magazinkopf 20 von einer Feder 26 unterstützten Klammerschieber 28 sowie einem um die Querachse 16 gegenüber dem Klammerschieber 28 und dem Bodenteil 14 um etwa 180° von einer Schließstellung in eine aufgeklappte Ladestellung unter Mitnahme des Klammerschiebers verschwenkbaren, eine durch eine Feder 30 unterstütze Magazinabdeckung 31 und einen in den Magazinteil 20 des Klammermagazins eingreifenden Treiber 32 tragenden Oberteil 34. Die Zuglasche 36 ist mit ihrem einen Ende mittels eines Gelenks 38 an der Magazinabdeckung 31 gelagert und mit ihrem anderen Ende in einer Schubführung 40 des Klammermagazins 22 geführt. Beim Aufklappen des Oberteils 34 schlägt die Zuglasche 36 gegen den Klammerschieber 28 an und nimmt diesen entgegen der Kraft der Feder 26 in seine von den Heftklammern 41 abgehobene Endstellung mit.

Wie insbesondere aus den Figuren 2a bis c zu ersehen ist, ist der Klammerschieber 28 als im Querschnitt im wesentlichen U-förmiges, gebogendes Blechteil ausgebildet, bestehend aus einem Steg 42 und zwei am Steg senkrecht abgebogenen Schenkeln 44. An ihrer gegen die Klammerschenkel anschlagenden Stirnseite weisen die Schenkel 44 einen Vorsprung 46 auf, dessen Höhe etwa dem 1,5-fachen der Materialstärke entspricht. Im Bereich des Vorsprungs 46 weisen die Schenkel 44 nach dem Schenkelinneren gerichtete Prägungen 48 auf, die entlang der Stirnkante 50 einen kröpfungsartigen Verlauf aufweisen und im Vergleich zur Materialstärke etwa zu einer Verdoppelung der effektiven Querschnittsabmessungen führt.

Im Abstand von der Stirnkante 50 weisen die Schenkel 44 nach oben überstehende Anschlaglaschen 52 mit einer zur Stirnkante 50 gerichteten Anschlagkante 54 für den Anschlag der Zuglasche 36 auf. Weiter ist im Bereich des Schieberstegs 42 eine nach unten gebogene Führungslasche 56 mit einem Rundloch 58 angeformt, mit der der Klammerschieber 28 auf einem die Schubführung 24 bildenden Rundstab des Klammermagazins 22 geführt ist.

Zusammenfassend ist folgendes festzustellen: Die Erfindung bezieht sich auf ein Heftklammergerät mit einem Klammermagazin 22 zur Aufnahme von paketweise hintereinander aufgereihten, mit ihren Seitenschenkeln zwischen Seitenwänden des Klammermagazins 22 geführten Heftklammern und mit einem in einer Schubführung 40 des Klammermagazins 22 geführten, als gebogenes Blechteil ausgebildeten, mit den Stirnkanten 50 zweier zueinander paralleler Schenkel 44 gegen die Seitenschenkel des im Klammermagazin befindlichen Heftklammerpakets 41 unter der Einwirkung einer Feder 26 anschlagbaren Klammerschieber 28. Um auch bei dünnwandigem Schiebermaterial ein verhakungsfreies Anschlagen des Klammerschiebers gegen die Heftklammerschenkel zu gewährleisten, weisen die Schenkel 44 des Klammerschiebers 28 zumindest im Bereich ihrer Stirnkanten 50 eine kröpfungsartige Querverformung 48 auf.

## Patentansprüche

1. Heftklammergerät mit einem an einem Bodenteil (14) begrenzt verschwenkbaren Klammermagazin (22) zur Aufnahme von paketweise hintereinander aufgereihten, mit ihren Seitenschenkeln zwischen Seitenwänden des Klammermagazins geführten Heftklammern, und mit einem in einer Schubführung (40) des Klammermagazins (22) geführten, vorzugsweise als gebogenes Blechteil ausgebildeten, mit den Stirnkanten (50) zweier zueinander paralleler, gegen die Seitenwände des Klammermagazins (22) anliegender Schieberschenkel (44) gegen die Seitenschenkel des im Klammermagazin (22) befindlichen Heftklammerpakets (41) unter der Einwirkung einer Feder (26) anschlagbaren und mittels eines Zugmechanismus (36) von diesem entgegen der Kraft der Feder (26) abhebbaren Klammerschieber (28), **dadurch gekennzeichnet**, daß beide Schenkel (44) des Klammerschiebers (28) zumindest im Bereich ihrer Stirnkanten (50) eine nach dem Inneren der Schieberschenkel (44) weisende Querverformung (48) aufweisen.

2. Heftklammergerät nach Anspruch 1, **dadurch gekennzeichnet**, daß die Querverformung als nach dem Inneren der Schieberschenkel (44) weisende Prägung (48) ausgebildet ist.

3. Heftklammergerät nach Anspruch 2, **dadurch gekennzeichnet**, daß die Prägung (48) eine dem 0,5- bis 2-fachen der Materialstärke entsprechende Tiefe aufweist.

4. Heftklammergerät nach einem der Ansprüche 1 bis 3, **dadurch gekennzeichnet**, daß die Querverformung (48) im Bereich der Stirnkante die Gestalt einer Auswölbung oder Kröpfung aufweist.

5. Heftklammergerät nach einem der Ansprüche 2 bis 4, **dadurch gekennzeichnet**, daß die Prägung (48) sich im Bereich der Stirnkante (50) über 1/3 bis 2/3 der Schenkellänge erstreckt.

6. Heftklammergerät nach einem der Ansprüche 1 bis 5, **dadurch gekennzeichnet**, daß der Klammerschieber (28) durch die Schieberschenkel (44) und einen die Schieberschenkel (44) miteinander verbindenden Steg (42) begrenztes, im wesentlichen U-förmiges Profil aufweist, und daß die Schieberschenkel (44) einen durch die Stirnkanten (50) begrenzten stirnseitigen Vorsprung (46) aufweisen.

7. Heftklammergerät nach Anspruch 6, **dadurch gekennzeichnet**, daß die Höhe des Vorsprungs (46) dem 1- bis 5-fachen der Materialstärke des Klammerschiebers (28) entspricht.

8. Heftklammergerät nach Anspruch 6 oder 7**, dadurch gekennzeichnet**, daß die Prägung (48) sich über die gesamte Höhe des Vorsprungs (46) erstreckt.

9. Heftklammergerät nach einem der Ansprüche 2 bis 7, **dadurch gekennzeichnet**, daß die Prägung (48) sich über die gesamte Schieberlänge erstreckt.

10. Heftklammergerät nach einem der Ansprüche 1 bis 9, **gekennzeichnet durch** je einen in der Schenkelebene im Abstand von der Stirnkante (50) über die Oberkante der Schieberschenkel überstehenden Anschlaglappen (52), der eine zur Stirnseite weisende Anschlagkante (54) für das als Zuglasche (36) ausgebildete Zugorgan aufweist.

## Claims

1. Stapler, having a staple magazine (22), which is capable of swivelling to a limited degree on a base part (14), for receiving staples which are lined up in groups one behind the other and are guided with their side limbs between side walls of the staple magazine, and having a staple pusher (28) preferably in the form of a bent sheet-metal part, which is guided in a push guideway (40) of the staple magazine (22), may under the action of a spring (26) strike with the front edges (50) of two parallel pusher limbs (44) resting against the side walls of the staple magazine (22) against the side limbs of the staple group (41) situated in the staple magazine (22) and may with the aid of a pulling mechanism (36) be lifted off said staple group counter to the action of the spring (26), **characterized in that** both limbs (44) of the staple pusher (28) at least in the region of their front edges (50) have a transverse deformation (48) directed towards the interior of the pusher limbs (44).

2. Stapler according to claim 1, **characterized in that** the transverse deformation takes the form of a stamped portion (48) directed towards the interior of the pusher limbs (44).

3. Stapler according to claim 2, **characterized in that** the stamped portion (48) has a depth corresponding to 0.5 to 2 times the material thickness.

4. Stapler according to one of claims 1 to 3, **characterized in that** the transverse deformation (48) in the region of the front edge has the shape of an outward bulge or offset.

5. Stapler according to one of claims 2 to 4, **characterized in that** the stamped portion (48) extends in the region of the front edge (50) over 1/3 to 2/3 of the limb length.

6. Stapler according to one of claims 1 to 5, **characterized in that** the staple pusher (28) has a substantially U-shaped profile delimited by the pusher limbs (44) and a web (42) which connects the pusher limbs (44) to one another, and that the pusher limbs (44) have a front projection (46) delimited by the front edges (50).

7. Stapler according to claim 6, **characterized in that** the height of the projection (46) corresponds to 1 to 5 times the material thickness of the staple pusher (28).

8. Staple according to claim 6 or 7, **characterized in that** the stamped portion (48) extends over the entire height of the projection (46).

9. Staple according to one of claims 2 to 7, **characterized in that** the stamped portion (48) extends over the entire pusher length.

10. Stapler according to one of claims 1 to 9, **characterized by** a respective stop tab (52) projecting beyond the top edge of each pusher limb in the limb plane at a distance from the front edge (50), said stop tab having a stop edge (54) directed towards the front for the pulling element in the form of a towing eye (36).

## Revendications

1. Agrafeuse, comprenant un chargeur d'agrafes (22) pivotant de manière limitée sur un élément de fond (14) et destiné à rerevoir des agrafes alignées en paquet les unes derrière les autres et guidées avec leurs branches latérales entre des parois latérales du chargeur d'agrafes, et un coulisseau d'agrafes (28) guide dans une glissière de translation (40) du chargeur d'agrafes (22), réalisée de préférence sous la forme d'un élément de tôle plie, qui peut être poussé, sous l'action d'un ressort (26), avec les bords frontaux (50) de deux branches de coulisseau (44) parallèles appliquées contre les parois latérales du chargeur d'agrafes (22), contre les branches latérales du paquet d'agrafes (41) placé dans le chargeur d'agrafes (22), et dégagé de celui-ci, contre la force du ressort (26), au moyen d'un mécanisme de traction (34), **caractérisée en ce** que les deux branches (44) du coulisseau d'agrafes (28) présentent, au moins dans la région de leurs bords frontaux (50), une déformation transversale (48) dirigés vers l'intérieur des branches de coulisseau (44).

2. Agrafeuse selon la revendication 1, caractérisée en ce que la déformation transversale est réalisée sous la forme d'un estampage (48) dirigé vers l'intérieur des branches de coulisseau (44).

3. Agrafeuse selon la revendication 2, caractérisée en ce que l'estampage (48) présente une profondeur qui correspond à 0,5 à 2 fois l'épaisseur de paroi.

4. Agrafeuse selon l'une des revendications 1 à 3, caractérisée en ce que la déformation transversale (48) présente dans la région du bord frontal, la forme d'une courbure ou d'un coude.

5. Agrafeuse selon l'une des revendications 2 à 4, caractérisée en ce que l'estampage (48) s'étend, dans la région du bord frontal (50), sur 1/3 à 2/3 de la longueur des branches.

6. Agrafeuse selon l'une des revendications 1 à 5, caractérisée en ce que le coulisseau d'agrafes (28) présente sensiblement un profil en U délimité par les branches de coulisseau (44) et par un dos (42) reliant lesdites branches de coulisseau (44), et que les branches de coulisseau (44) présentent une saillie frontale (46) délimitée par les bords frontaux (50).

7. Agrafeuse selon la revendication 6, caractérisée en ce que la hauteur de la saillie (46) correspond à 1 à 5 fois l'épaisseur de paroi du coulisseau d'agrafes (28).

8. Agrafeuse selon les revendications 6 ou 7, caractérisée en ce que l'estampage (48) s'étend sur toute la hauteur de la saillie (46).

9. Agrafeuse selon l'une des revendications 2 à 7, caractérisée en ce que l'estampage (48) s'étend sur toute la longueur du coulisseau.

10. Agrafeuse selon l'une des revendications 1 à 9, caractérisée en ce qu'elle comprend une patte de butée (52) qui dépasse, dans le plan des branches, à distance du bord frontal (50), du bord supérieur des branches de coulisseau et présente un bord d'arrêt (54) pour l'organe de traction conformé en tirant (36), dirigé vers la face frontale.
